# EUROPÄISCHE PATENTSCHRIFT

(11) **EP 0 722 021 B1**
(45) Veröffentlichungstag und Bekanntmachung des Hinweises auf die Patenterteilung: **31.05.2000**
(21) Anmeldenummer: 96100277.1
(22) Anmeldetag: 09.01.1996
(51) Int. Cl.: E04B 1/62, E04H 9/16

(54) **Verfahren zum Schutz von Bauten mittels vertikaler, energieautarker Windströme**
Method of protecting buildings by autarc vertical air flows
Procédé pour la protection de bâtiments au moyen de courants d'air autarciques verticaux

(30) Priorität: 10.01.1995 DE 19500463
(43) Veröffentlichungstag der Anmeldung: 17.07.1996
(73) Patentinhaber: Litinas, Georg, Dipl.-Ing., 76139 Karlsruhe (DE)
(72) Erfinder: Litinas, Georg, Dipl.-Ing., 76139 Karlsruhe (DE)

(56) Entgegenhaltungen:
- AT-B- 370 156
- DE-A- 2 503 024
- DE-A- 3 503 138
- DE-U- 9 401 345
- FR-A- 2 087 618
- FR-A- 2 426 118

## Beschreibung

Die hier angemeldete Erfindung ist entstanden in dem Bestreben, ein Verfahren und die dazu gehörige Vorrichtung zu entwickeln, die mit vertretbaren Mitteln dazu dient, nicht nur den Smog selbst in Städten und Ballungsgebieten wirksam zu bekämpfen, sondern auch seine schädlichen Wirkungen auf Denkmäler und schutzwürdige Bauten zu minimieren oder gar zu vermeiden. Am deutlichsten wird die Problematik am Beispiel der Akropolis in Athen. Die in der tiefer gelegenen Innenstadt produzierten Abgase stellen nicht nur am Ort ihres Ursprungs eine erhebliche Gesundheitsgefahr dar, sondern erreichen auch das Monument und greifen mit ihren Schadstoffen den Marmor an.

Um Abhilfe zu schaffen, wurde u.a. auch die Möglichkeit diskutiert, den gesamten Baukomplex unter eine Glaskuppel zu setzen, wobei der dann entstehende Raum mit aufbereiteter, gereinigter Luft versorgt werden müßte.

Eine einfachere Lösung besteht in der auch anderorts eingesetzten Möglichkeit, mittels Spoilern vertikale Windströmungen hoher Geschwindigkeit zu erzeugen, welche die mit Schadstoffen angereicherte Luft daran hindern, das zu schützende Objekt zu erreichen.

In der Gasdynamik werden Düsen und Diffusoren eingesetzt, um die potentielle Energie eines Gases in dynamische Energie umzuwandeln und umgekehrt. Eine konstruktive Abwandlung zur Nutzung dieses gasdynamischen Effektes stellen die Spoiler dar, welche im Gegensatz zu Düsen und Diffusoren asymmetrisch gestaltet sind und vorallem im Automobilbau eingesetzt werden.

Bereits bekannt (Österreichische Patentschrift AT 370 156 B) ist ein Windschutz für Straßen und Brükken mit einer düsenartig ausgebildeten "Umlenkschaufel", mit deren Hilfe ein störender, horizontaler Windstrom über die zu schützenden Objekte schräg aufwärts gelenkt wird.

Ebenfalls bekannt (Französische Patentschrift FR 2 087 618 A) sind jalousieartige Vorrichtungen aus parallel angeordneten Leitschaufeln, welche in Form einer "Spanischen Wand" in gleicher Höhe mit dem zu schützenden Objekt installiert werden. Ähnliche Konstruktionen sind z.B. in Flughäfen als Trennung zwischen Gebäude und Landepiste anzutreffen.

Die Höhe der beschriebenen Vorrichtungen beschränkt sich jedoch auf die Größenordnung der zu schützenden Objekte. Eine Bekämpfung des Smogs ist von ihnen weder angestrebt noch zu erwarten.

Diese Aufgabe wird gelöst durch ein Verfahren nach dem Anspruch 1 bzw. durch eine Vorrichtung nach dem Anspruch 2. Vorteilhafte Ausgestaltungen der Vorrichtung sind Gegenstand der abhängigen Ansprüche.

Erfindungsgemäss wird der angestrebte Effekt dadurch erreicht, daß Spoiler ( S ), siehe Fig. 1, um das zu schützende Objekt herum installiert werden, welche die vorherrschenden Windverhältnisse wie folgt beeinflussen:

Die Druckenergie - Staudruck - der Windkomponente B wird mit Hilfe des erwähnten Spoilers S in Strömungsenergie umgewandelt, so daß am Ausgang desselben die Windkomponente C mit einer viel höheren Geschwindigkeit entsteht. In der Folge adieren sich die Komponenten A und C und ergeben die Resultierende D. Aus dieser schematischen Darstellung wird ersichtlich, daß die schadstoffreiche Komponente A das Schutzobjekt nicht mehr erreichen kann.

Wenn auch die Annahme, daß die neu entstandene Windkomponente D wieder fallen und das Monument doch erreichen kann, nicht mit Sicherheit auszuschließen ist, ist genau so richtig anzunehmen, daß durch Verwirbelungs- und Beimischungseffekte die fallende Windkomponente schadstoffärmer sein wird als die Urkomponente A.

Bei der Ausgestaltung dieser Spoiler lassen sich weitere physikalische Gesetze sinnvoll nutzen, wie z.B. :
- der Wärmeauftrieb, der dadurch entsteht, daß man mindestens eine Außenhaut des Spoilers wärmeabsorbierend ausbildet,
- der höhenbedingte Druckunterschied zwischen dem Einlaß und der Mündung des Spoilers - Stichwort Mindestschornsteinhöhe;
- das Induktionsprinzip - Stichwort Wasserstrahlpumpe - in dem man durch geschickte Kombination mehrerer Spoiler mit genau abgestimmten Querschnittsverengungen und -erweiterungen, den Luftzug in der Konstruktion und somit auch die Geschwindigkeit der Windkomponente C an ihrem Auslaß steigert und den Sog erhöht (Fig. 2).

## Patentansprüche

1. Verfahren zur Verbesserung der Luftqualität und Smogbekämpfung in Ballungsgebieten durch die Erzeugung von energieautarken Windströmungen durch den Einsatz von Spoilern, welche durch die Nutzung des Düseneffektes, horizontale Windströmungen geringer Geschwindigkeit in vertikale Strömungen einer höheren Geschwindigkeit umwandeln.

2. Vorrichtung zur Durchführung des Verfahrens nach dem Anspruch 1 in Form eines Spoilers, der aus zwei gekrümmten, asymmetrisch angeordneten Flächen besteht und durch die Querschnittsverengung in Strömungsrichtung, der Wirkung einer Düse gleichkommt.

3. Vorrichtung nach Anspruch 2 dadurch gekennzeichnet, daß ihre Außenhaut eine wärmeabsorbierende Eigenschaft hat, so daß der Düseneffekt zusätzlich durch den daraus bedingten thermischen Auftrieb verstärkt wird.

4. Vorrichtung nach Anspruch 2, dadurch gekennzeichnet, daß sie zur Verstärkung des Düsen- und Sogeffektes mehrere Spoiler mit genau abgestimmten Querschnittsverengungen und -erweiterungen kombiniert, welche durch ihre Düsenwirkung nach dem Prinzip der Wasserstrahlpumpe die Effektivität der Vorrichtung zusätzlich steigern.

5. Vorrichtung nach Anspruch 2, dadurch gekennzeichnet, daß sie zur Nutzung des Kamineffektes, bedingt durch den Unterschied Δp des atmosphärischen Druckes zwischen Ein- und Auslaßmündung der Vorrichtung, als Mindesthöhe die "wirksame Schomsteinhöhe" hat.

## Claims

1. Process to improve the air quality and smog reduction in congested areas through the production of wind flows of self-sufficient energy with the insertion of spoilers, which through the use of the jet effect, convert low speed horizontal wind flows into vertical wind flows of a higher velocity.

2. Device for the execution of the process as set forth in Claim 1 in the form of a spoiler, wherein it has two curved, asymmetrical ordered surfaces and which equals the effect of a jet through the cross-section narrowing in the direction of the current.

3. Device as set forth in Claim 2, wherein the outer shell has a heat absorbing property, such that the jet effect will be additionally intensified through the resulting conditional thermal buoyancy.

4. Device as set forth in Claim 2, wherein it combines the intensification of the jet and suction effects of several spoilers with precisely co-ordinated cross-section narrowings and extensions, wherein the effectiveness of the apparatus is additionally increased through its jet effect using the principle of the water jet pump.

5. Device as set forth in Claim 2, wherein by using the chimney effect, originates in the difference Δp of the atmospheric pressure between the intake and exhaust openings of the device, wherein it has the "the effective chimney height" as its minimum height.

## Revendications

1. Procédé pour améliorer la qualité de l' air et réduire sa pollution dans des zones de concentration urbaine produisant, en énergie autarcique, des flux de vent avec l'emploi de "spoilers" qui, en utilisant l'effet de la tuyère, transforme des courants de vent à faible vitesse en flux de vent à vitesse élevée.

2. Dispositif pour accomplir le procédé selon la 1. revendication qui, selon la configuration d' un "spoiler", se compose de deux surfaces courbes disposées asymétriquement de façon à ce que leur coupe transversale se réduise en direction du courant, reproduisant l'effet d' une tuyère.

3. Dispositif selon la 2. revendication caractérisé par la capacité de sa surface à absorber la chaleur, de manière à ce que l'effet de la tuyère s' accentue en plus par la portance thermique qui en résulte.

4. Dispositif selon la 2. revendication caractérisé en ce qu'il combine, pour augmenter les effets de tuyère et de sillage, plusieurs aubages de coupes latérales exactement adaptées, d'après le principe de l'éjecteur hydraulique.

5. Dispositif selon la 2. revendication, caractérisé par le fait que pour utiliser l'effet de cheminée dépendant de la différence Δp de pression atmosphérique entre l' embouchure d'entrée et de sortie, ce dispositif peut avoir la hauteur minimum similaire à "la hauteur minimale utile d'une cheminée "
